# EUROPÄISCHE PATENTSCHRIFT

(11) **EP 3 412 978 B1**
(45) Veröffentlichungstag und Bekanntmachung des Hinweises auf die Patenterteilung: **04.03.2020**
(21) Anmeldenummer: 17175231.4
(22) Anmeldetag: 09.06.2017
(51) Int. Cl.: F24D 19/10

(54) **VERFAHREN ZUR STEUERUNG EINES HEIZ- UND/ODER KÜHLSYSTEMS**
METHOD FOR CONTROLLING A HEATING AND/OR COOLING SYSTEM
PROCÉDÉ DE COMMANDE D'UN SYSTÈME DE REFROIDISSEMENT ET/OU DE CHAUFFAGE

(43) Veröffentlichungstag der Anmeldung: 12.12.2018
(73) Patentinhaber: REHAU AG + Co, 95111 Rehau (DE)
(72) Erfinder: Pommer, Willi, 90427 Nürnberg (DE)

(56) Entgegenhaltungen:
- EP-A1- 2 871 421
- CH-A1- 705 804
- DE-A1-102006 052 124
- US-A1- 2017 030 593

## Beschreibung

Die vorliegende Erfindung betrifft ein Verfahren zur Steuerung eines Heiz- und/oder Kühlsystems, bei dem ein Temperiermedium in einem Temperierelement erwärmt oder abgekühlt wird, über eine Vorlaufleitung mit einem Vorlauf-Temperaturfühler zu einem Vorlauf-Heizkreisverteiler geführt wird, durch den Vorlauf-Heizkreisverteiler auf Heizkreise, die jeweils ein Ventil mit einem diesem zugeordneten Stellantrieb, einen Vorlauf, einen Verbraucher und einen Rücklauf mit einem Rücklauf-Temperaturfühler umfassen, verteilt wird, die Heizkreise durchfließt und über einen Rücklauf-Heizkreisverteiler in eine Rücklaufleitung und über die Rücklaufleitung zum Temperierelement geführt wird. Darüber hinaus betrifft die vorliegende Erfindung auch ein Heiz- und/oder Kühlsystem, das ein Temperierelement; eine Vorlaufleitung mit einem Vorlauf-Temperaturfühler; einen Vorlauf-Heizkreisverteiler; Heizkreise, die jeweils ein Ventil mit einem diesem zugeordneten Stellantrieb, einen Vorlauf, einen Verbraucher und einen Rücklauf mit einem Rücklauf-Temperaturfühler umfassen; einen Rücklauf-Heizkreisverteiler; eine Rücklaufleitung und eine Regeleinheit umfasst; wobei die Regeleinheit zur Bereitstellung der Operationen zur Durchführung eines derartigen Verfahrens ausgebildet ist. Letztlich betrifft die vorliegende Erfindung auch ein Computerprogrammprodukt einer Regeleinheit zur Steuerung eines derartigen Heiz- und/oder Kühlsystems. Dokument DE 2006 052124 A1 offenbart ein Verfahren gemäß dem Oberbegriff des Anspruchs 1.

Die folgenden Erläuterungen beziehen sich vornehmlich auf ein Heizsystem. Für ein Kühlsystem sollen die Ausführungen aber entsprechend gelten.

Derartige Verfahren zur Steuerung eines Heiz- und/oder Kühlsystems sowie entsprechende Heiz- und/oder Kühlsysteme sind aus dem Stand der Technik bekannt. Um eine an die Energiebedürfnisse unterschiedlicher Räume angepasste Leistungsabgabe eines Heiz- und/oder Kühlsystems zu erreichen, wird durch die Erzeugung einer geeigneten Vorlauftemperatur des Temperiermediums in einem Temperierelement, beispielsweise eines Heizkessels, einer Brennwerttherme oder einer Wärmepumpe, sowie durch das individuelle Einstellen der Wassermenge, die den Heizkreisen zugeführt wird, erzielt. Im Regelfall wird die Vorlauftemperatur dabei nicht individuell für jeden einzelnen Raum/Verbraucher, sondern für eine Gruppe von Räumen/Verbrauchern eingestellt. Die raumindividuelle Energiezufuhr wird deshalb durch die Einzelraum-Regelungstechnik realisiert, meist durch im Raum befindliche Raumregler. Aufgrund der systembedingten Beschränkung der Leistungsabgabe pro Zeiteinheit, der zeitlichen Verzögerung der Leistungsabgabe durch die Heizflächen an den jeweiligen Raum/Verbraucher, der unterschiedlichen Längen der einzelnen Heizkreise sowie der gegenseitigen Beeinflussung der in die Heizflächen strömenden Wassermengen kann es dabei zu unterschiedlichen Aufheizgeschwindigkeiten der einzelnen Räume, zu einem Oszillieren der Raumtemperatur oder zu längerdauernden Unter- oder Überversorgungen einzelner Räume kommen. Diese Problematik tritt im Besonderen bei Lastsprüngen in Erscheinung, also beispielsweise bei einer Rückkehr der Anlage aus dem reduzierten Betrieb in den Normalbetrieb. Bei einer unzureichenden Einstellung der hydraulischen Verhältnisse in dem Heiz- und/oder Kühlsystem insgesamt oder der unzureichenden Einregulierung der Wassermengen in die einzelnen Heizkreise können die beschriebenen Probleme nochmals verstärkt werden.

Um diesen Problemen entgegenzuwirken, wird in der Praxis üblicherweise versucht, die stationäre Einstellung der Drosselventile im jeweiligen Heizkreis der Heizfläche in geeigneter Weise zu ändern. Dazu wird ein nicht veränderlicher Strömungswiderstand in Form eines einstellbaren Ventils in den Heizkreis eingebracht. Dadurch stellt sich bei gleichbleibendem Differenzdruck am Heizkreisverteiler sowohl an dem betreffenden Einstellventil sowie an dem jeweiligen Heizkreis ein gleichbleibender Differenzdruck und damit ein gleichbleibender Durchfluss ein. Bei verändertem Differenzdruck am Heizkreisverteiler stellen sich jedoch veränderte Durchflüsse ein. Für die Überwindung des Strömungswiderstands des Einstellventils ist außerdem eine erhöhte Pumpenleistung notwendig.

Ebenso ist es möglich, die geschilderten Probleme durch eine dynamische Regulierung der Massenströme des Temperiermediums durch die einzelnen Heizkreise zu verringern. In der Praxis wird dies durch Regelventile realisiert, die den Durchfluss selbsttätig auf einen eingestellten Wert regulieren. Dadurch kann zwar der Einfluss von Druckschwankungen im Rahmen des Arbeitsbereichs der Regelventile ausgeglichen werden. Der einmal eingestellte Durchfluss kann jedoch nachträglich nur manuell korrigiert werden. Diese automatisch arbeitenden Durchflussregler benötigen jedoch Hilfsenergie, die je nach Ausführungsform auch aus dem am Durchflussregler abfallenden Druck bezogen werden kann. Auch in diesem Fall ist deshalb eine erhöhte Pumpenleistung erforderlich.

Letztlich kann auch die Erfassung der Rücklauftemperatur der einzelnen Heizkreise zur Erkennung der Spreizung zwischen Vorlauf- und Rücklauftemperatur zu einer Reduktion der geschilderten Probleme genutzt werden. Dies kommt in Steuersystemen zum Einsatz, in denen in einer Regeleinheit die Steuerung der Raumtemperatur durch Öffnen der im Heizkreis befindlichen Ventile, entweder in einem Zeitverhältnis oder in einem bestimmten Öffnungsgrad, durchgeführt wird. Durch die gleichzeitige Bestimmung der Rücklauftemperaturen sowie der gemeinsamen Vorlauftemperatur, wird die zwischen Vorlauf und Rücklauf des jeweiligen Heizkreises auftretende Temperaturdifferenz ermittelt und im Regelalgorithmus berücksichtigt. Diese Temperaturdifferenz stellt jedoch nur einen Parameter für die Beurteilung der Wärmeabgabe an einen Raum dar. Der sich einstellende Durchfluss, der einen weiteren entscheidenden Parameter für die Wärmeabgabe an einen Raum darstellt, kann mit dieser Vorgehensweise nicht erfasst werden. Hilfsweise wird deshalb die Durchflussmenge entweder in zeitlichen Schritten oder durch Einstellen des Öffnungsgrades von Ventilen so eingestellt, dass sich eine vom Steuersystem als geeignet errechnete Temperaturdifferenz zwischen Vorlauf und Rücklauf einstellt. Die gegenseitige hydraulische Beeinflussung der Heizkreise wird dadurch jedoch nur im quasistationären Zustand, also bei einem Ausregeln der Raumtemperatur in der Nähe des Sollwerts, vermindert. Bei Lastsprüngen (beispielsweise bei Rückkehr aus dem reduzierten Betrieb oder anderen Änderungen des Betriebsmodus) stellt sich aufgrund der Auskühlung der Heizflächen eine hohe Temperaturdifferenz zwischen Vorlauftemperatur und Rücklauftemperatur ein, die den für den stationären Zustand geltenden Wert übersteigt und nicht ausgeregelt werden kann.

An dieser Stelle setzt die vorliegende Erfindung ein, der die Aufgabe zugrunde liegt, ein Verfahren zur Steuerung eines Heiz- und/oder Kühlsystems zur Verfügung zu stellen, das die Nachteile des Stands der Technik überwindet. Insbesondere soll das erfindungsgemäße Verfahren bei wechselnden Betriebsbedingungen des Heizsystems, das mehrere Heizkreise umfasst, eine für den Lastfall verbesserte Versorgung der einzelnen Heizkreise sicherstellen. Darüber hinaus liegt die vorliegende Erfindung auch in der Bereitstelllung eines Heiz- und/oder Kühlsystems, das zur Durchführung des erfindungsgemäßen Verfahrens ausgebildet ist, sowie in einem Computerprogrammprodukt einer Regeleinheit zur Steuerung eines Heiz- und/oder Kühlsystem, das die Operationen zur Durchführung eines erfindungsgemäßen Verfahrens in der Regeleinheit bereitstellt.

Diese und andere Aufgaben werden durch ein Verfahren mit den Merkmalen des Anspruches 1 bzw. ein Heiz- und/oder Kühlsystem mit den Merkmalen des Anspruches 10 bzw. ein Computerprogrammprodukt mit den Merkmalen des Anspruches 12 gelöst.

Vorteilhafte Ausführungsformen der vorliegenden Erfindung sind in den abhängigen Ansprüchen beschrieben.

Gemäß der vorliegenden Erfindung wurde erkannt, dass zur Reduktion der genannten Probleme auch die durch eine geeignete Messtechnik ermittelte Zeitspanne, die für den vollständigen Austausch des Temperiermediums in einem Heizkreis in verschiedenen Lastfällen benötigt wird, verwendet werden kann. Während die Methoden der klassischen Raumtemperaturregelung erst auf die Änderungen der Raumtemperatur und damit bei Heizsystemen mit hoher Speichermasse erst mit erheblicher Zeitverzögerung reagieren können, kann mit dem erfindungsgemäßen Verfahren bereits bei der Energieabgabe an die Heizfläche korrigierend eingegriffen werden. Die Zeitspanne, die benötigt wird, um das Temperiermedium in einem Heizkreis auszutauschen, variiert bei unterschiedlichen Betriebszuständen der Anlage. In einem ersten Schritt wird deshalb in einem ungestörten Zustand der Heizkreise eines Raums, also ohne Beeinflussung der hydraulischen Verhältnisse durch weitere Heizkreise, die Zeitspanne bestimmt, die für den kompletten Austausch des Temperiermediums in einem Heizkreises ohne Betrieb eines anderen Heizkreises, benötigt wird. Die Ermittlung dieser Zeitspanne erfolgt über die Auswertung der Temperaturverläufe von Temperaturfühlern in der Vorlaufleitung und im Rücklauf des jeweiligen Heizkreises. Dieser Vorgang wird nacheinander für alle n Heizkreise einzeln durchgeführt. Diese Zeitspanne die jeweils dem Zeitintervall zwischen dem Auftreten einer Temperaturänderung am Vorlauf-Temperaturfühler nach Abgabe eines Öffnungssignals an den Stellantrieb des Ventils eines Heizkreises bis zum Auftreten einer daraus resultierenden Temperaturänderung am Rücklauf-Temperaturfühler dieses Heizkreises im geschlossenen Zustand der Ventile der anderen Heizkreise entspricht, wird als T(circuit response, n) bezeichnet.

In einem weiteren Schritt wird die Auswirkung eines Betriebszustandes mit hoher Last (d.h. hoher Energiebedarf von mehreren Verbrauchern/in mehreren Räumen) auf die Zeitspanne bestimmt, die für den kompletten Austausch des Temperiermediums in einem Heizkreises benötigt wird. Hierzu wird an alle Stellantriebe der Ventile der Heizkreise eines Heizkreisverteilers zur gleichen Zeit ein Öffnungssignal abgegeben. Durch die wie vorher beschriebene Auswertung der Temperaturverläufe wird für jeden der n Heizkreise die Zeit T(circuit response max, n) bestimmt, die damit der Laufzeit des Temperiermediums durch den jeweiligen Heizkreis unter Volllast entspricht. Durch die gegenseitige Beeinflussung der Heizkreise in Bezug auf die Versorgung mit Temperiermedium werden die Zeiten T(circuit response max, n) die Zeiten T(circuit response, n) überschreiten. Bei einer ausreichenden Versorgung des Heizkreisverteilers und der einzelnen Heizkreise des Heizkreisverteilers ist im Idealfall jedoch auch eine für alle Heizkreise gleichmäßige Steigerung der Laufzeiten zu erwarten. Dabei werden bestimmte Heizkreise in der Praxis aber einen stärkeren Einfluss auf das Gesamtsystem ausüben als andere.

Um dies berücksichtigen zu können, werden zunächst ideale Öffnungszeiten T(open ideal, n) für die jeweiligen Ventile der n Heizkreise bestimmt. Diese idealen Öffnungszeiten T(open ideal, n) sind ein Prozentanteil einer Zykluszeit, die an die Charakteristik des Heizsystems angepasst ist. Beispielsweise wird einer Flächenheizung, bei der die Heizkreise in Estrich eingebettet sind, typischerweise eine Zykluszeit von 20 Minuten verwendet. Es ergeben sich somit bei einer gewünschten Heizleistung von 0 % bis 100 % errechnete Öffnungszeiten von 0 Minuten bis 20 Minuten. Dieses Verfahren wird als Pulsweitenmodulation (PWM) bezeichnet. Die Berechnung der idealen Öffnungszeiten T(open ideal, n) für die einzelnen Heizkreise erfolgt in Abhängigkeit von der vom jeweiligen Verbraucher, beispielsweise einem betreffenden Raum, benötigten Energiemenge, die sich unter anderem aus der Abweichung der gerade herrschenden Raumtemperatur vom Raumtemperatursollwert für diesen Raum ergibt. Diese idealen Öffnungszeiten T(open ideal, n) werden daraufhin einer Korrektur unterzogen, was im Ergebnis eine tatsächliche Öffnungszeit T(open act, n) des Ventils für jeden der n Heizkreise ergibt. Die Voraussetzung für diese Korrektur ist, diejenigen Heizkreise zu identifizieren, bei denen die Änderung der Lastverhältnisse sich nur in geringerem Maße als bei anderen Heizkreisen auf die ermittelte Laufzeit des Temperiermediums durch den Heizkreis auswirkt. Die auf diese Weise identifizierten Heizkreise sind gegenüber den restlichen Heizkreisen bei der Verteilung des zur Verfügung stehenden Temperiermediums bevorzugt, die anderen Heizkreise somit benachteiligt. Der Betrieb eines oder mehrerer dieser Heizkreise wird deshalb den Betrieb der restlichen Heizkreise behindern.

Das Korrigieren der idealen Öffnungszeiten T(open ideal, n) erfolgt für jeden der n Heizkreise in Abhängigkeit von der Abweichung der maximalen Durchlaufzeit T(circuit response max, n) von der idealen Durchlaufzeit T(circuit response, n) des jeweiligen Heizkreises. Abschließend werden die Ventile der einzelnen Heizkreise über einen Zeitraum geöffnet, die der ermittelten tatsächlichen Öffnungszeit T(open act, n) des jeweiligen Ventils entspricht.

Dementsprechend liegt die vorliegende Erfindung in der Bereitstellung eines Verfahren zur Steuerung eines Heiz- und/oder Kühlsystems, bei dem ein Temperiermedium in einem Temperierelement erwärmt oder abgekühlt wird, über eine Vorlaufleitung mit einem Vorlauf-Temperaturfühler zu einem Vorlauf-Heizkreisverteiler geführt wird, durch den Vorlauf-Heizkreisverteiler auf Heizkreise, die jeweils ein Ventil mit einem diesem zugeordneten Stellantrieb, einen Vorlauf, einen Verbraucher und einen Rücklauf mit einem Rücklauf-Temperaturfühler umfassen, verteilt wird, die Heizkreise durchfließt und über einen Rücklauf-Heizkreisverteiler in eine Rücklaufleitung und über die Rücklaufleitung zum Temperierelement geführt wird, wobei das Verfahren die folgenden Stufen umfasst:
(i) Bestimmen der idealen Durchlaufzeiten T(circuit response, n), die jeweils dem Zeitintervall zwischen dem Auftreten einer Temperaturänderung am Vorlauf-Temperaturfühler nach Abgabe eines Öffnungssignals an den Stellantrieb des Ventils eines Heizkreises bis zum Auftreten einer durch nach dem Öffnen des Ventils in den Heizkreis strömendes Temperiermedium verursachten Temperaturänderung am Rücklauf-Temperaturfühler dieses Heizkreises im geschlossenen Zustand der Ventile der anderen Heizkreise entspricht, für jeden der n Heizkreise, wobei die so ermittelten idealen Durchlaufzeiten T(circuit response, n) somit der jeweiligen Durchlaufzeit des Temperiermediums durch den Heizkreis in diesem Betriebszustand entsprechen;
(ii) Bestimmen der maximalen Durchlaufzeiten T(circuit response max, n), die jeweils dem Zeitintervall zwischen dem Auftreten einer Temperaturänderung am Vorlauf-Temperaturfühler nach gleichzeitiger Abgabe eines Öffnungssignals an die Stellantriebe aller Ventile der Heizkreise bis zum Auftreten einer durch nach dem Öffnen der Ventile der Heizkreise in die Heizkreise strömendes Temperiermedium verursachten Temperaturänderung an dem jeweiligen Rücklauf-Temperaturfühler des Heizkreises entsprechen, wobei die so ermittelten maximalen Durchlaufzeiten T(circuit response max, n) somit der jeweiligen Durchlaufzeit des Temperiermediums durch den Heizkreis in diesem Betriebszustand entsprechen;
(iii) Ermitteln einer idealen Öffnungszeit T(open ideal, n) des jeweiligen Ventils für jeden der n Heizkreise, die zum Erreichen oder Einhalten einer Raumsolltemperatur durch den jeweiligen Heizkreis erforderlich ist, durch eine Regeleinheit;
(iv) Korrigieren der in Stufe (iii) ermittelten idealen Öffnungszeit T(open ideal, n) des jeweiligen Ventils in Abhängigkeit von der Abweichung der maximalen Durchlaufzeit T(circuit response max, n) von der idealen Durchlaufzeit T(circuit response, n) des jeweiligen Heizkreises für jeden der n Heizkreise unter Ermittlung einer tatsächlichen Öffnungszeit T(open act, n) des jeweiligen Ventils für jeden der n Heizkreise; und
(v) Öffnen der Ventile über einen Zeitraum, die der in Stufe (iv) ermittelten tatsächlichen Öffnungszeit T(open act, n) des jeweiligen Ventils entspricht.

Darüber hinaus liegt die vorliegende Erfindung in der Bereitstellung eines Heiz- und/oder Kühlsystems, das ein Temperierelement; eine Vorlaufleitung mit einem Vorlauf-Temperaturfühler; einen Vorlauf-Heizkreisverteiler; Heizkreise, die jeweils ein Ventil mit einem diesem zugeordneten Stellantrieb, einen Vorlauf, einen Verbraucher und einen Rücklauf mit einem Rücklauf-Temperaturfühler umfassen; einen Rücklauf-Heizkreisverteiler; eine Rücklaufleitung sowie eine Regeleinheit umfasst, wobei die Regeleinheit zur Bereitstellung der Operationen zur Durchführung des erfindungsgemäßen Verfahrens ausgebildet ist. Letztlich stellt die vorliegende Erfindung auch ein Computerprogrammprodukt einer Regeleinheit zur Steuerung eines Heiz- und/oder Kühlsystems zur Verfügung, bei dem ein Temperiermedium in einem Temperierelement erwärmt oder abgekühlt wird, über eine Vorlaufleitung mit einem Vorlauf-Temperaturfühler zu einem Vorlauf-Heizkreisverteiler geführt wird, durch den Vorlauf-Heizkreisverteiler auf Heizkreise die jeweils ein Ventil mit einem diesem zugeordneten Stellantrieb, einen Vorlauf, einen Verbraucher und einen Rücklauf mit einem Rücklauf-Temperaturfühler umfassen, verteilt wird, die Heizkreise durchfließt und über einen Rücklauf-Heizkreisverteiler in eine Rücklaufleitung und über die Rücklaufleitung zum Temperierelement geführt wird, wobei die Ausführung des Computerprogrammprodukt in der Regeleinheit dazu eingerichtet ist, die Operationen zur Durchführung des erfindungsgemäßen Verfahrens bereitzustellen.

In der Steuerungs-und Regelungstechnik versteht man unter dem Begriff "Pulsweitenmodulation" die veränderliche Einschaltzeit eines Signals, wobei der Einschaltzeitpunkt in einem festen Zeitrahmen, der Zykluszeit, periodisch wiederholt wird. Diese Einschaltzeit, die im vorliegenden Anwendungsfall der Einschaltzeit des Durchflusses entspricht, wird mit "Pulsweite" bezeichnet.

Die Länge der Pulsweite wird durch den in der Regeleinheit integrierten Regelalgorithmus aufgrund der gemessenen Raumtemperatur und dem aktuell oder in einem zeitlichen Abstand geltenden Temperatursollwert unter Berücksichtigung der Eigenschaften der Regelstrecke bestimmt. Eine Mindestpulsweite wird zur Erzielung einer effizienten Beheizung bevorzugt. Der Betrag der Mindestpulsweite orientiert sich dabei an den charakteristischen Eigenschaften des zu regelnden Systems. Zu den charakteristischen Eigenschaften des zu regelnden Systems gehört auch das zeitliche Verhalten des Stellglieds, im Falle einer Flächenheizung die Kombination des Stellantriebs mit dem am Hydraulikverteiler angebrachten Ventil. Des Weiteren ist es vorteilhaft, dass die Pulsweite so gewählt wird, dass während dieser Zeitspanne auch der längste Heizkreis mit dem Temperiermedium gefüllt wird. Der hierfür benötigte Zeitrahmen kann z. B. zwischen 5 und 60 Minuten variieren.

Der Beginn der Einschaltzeit der verschiedenen Heizkreise kann dabei zum gleichen Zeitpunkt oder vorzugsweise zu verschiedenen Zeitpunkten beginnen. Der Zeitversatz der Einschaltzeiten reduziert die zum Einschaltzeitpunkt auftretende Belastung des Regelsystems durch die Einschaltströme der verwendeten Stellantriebe und vermindert gleichzeitig die Veränderungen der durch die Ventilöffnung bedingte Zunahme des Stroms des Temperiermediums.

Vorzugsweise handelt es sich bei dem erfindungsgemäßen Heiz- und/oder Kühlsystem um eine Fußbodenheizung/-kühlung. In einem solchen System wird das Temperiermedium den Heizkreisen zum Kühlen/Heizen zugeführt. Bei dem Temperiermedium kann es sich beispielsweise um Wasser oder ein anderes geeignetes flüssiges Medium handeln. Dem Temperiermedium kann z. B. Glykol zugesetzt sein. Fußbodenheizung/-kühlung bedeutet, dass die Heizschleifen beispielsweise im Estrich unter dem Fußboden verlaufen oder auf andere Weise in den Fußbodenaufbau integriert sind. Die Heizschleifen können auch in einer anderen geeigneten Struktur installiert sein. So können die Heizschleifen auch in der Wand oder Decke installiert sein.

In bevorzugten Ausführungsformen des erfindungsgemäßen Verfahrens erfolgt das Korrigieren der idealen Öffnungszeiten T(open ideal, n) durch Anwendung eines Korrekturfaktors K(load max, n) auf die ideale Öffnungszeit T(open ideal, n) für jeden der n Heizkreise. Bevorzugt wird dieser Korrekturfaktors K(load max, n) auf die ideale Öffnungszeit T(open ideal, n) für jeden der n Heizkreise gemäß $K \left(load max, n\right) = T \left(circuit response max, n\right) / T \left(circuit response, n\right)$ ermittelt. Danach erfolgt bevorzugt eine Klassifizierung der Heizkreise in kritische und nichtkritische Heizkreise. Dabei soll ein Heizkreis vorzugsweise dann als kritischer Heizkreis eingestuft werden wenn er eine statistische Kenngröße der Korrekturfaktoren K(load max, n) der n Heizkreise unterschreitet. Als statistische Kenngröße kommt dabei bevorzugt ein Mittelwert, insbesondere der geometrische Mittelwert, der harmonische Mittelwert oder der arithmetische Mittelwert, der Median oder eine andere geeignete statistische Kenngröße zum Einsatz.

Die tatsächlichen Öffnungszeiten T(open act, n) des jeweiligen Ventils können sich dann vorzugsweise gemäß $T \left(open act, n\right) = T \left(open ideal, n\right) * K \left(load max, n\right)$ für den Fall berechnen, dass die ideale Öffnungszeit T(open ideal, n) mindestens eines Heizkreises, insbesondere eines kritischen Heizkreises, einen Mindestbruchteil (insbesondere mindestens 30 %, mindestens 35 %, mindestens 40 %, mindestens 45 %, mindestens 50 %, mindestens 55 %, mindestens 60 %, mindestens 65 %, mindestens 70 %, mindestens 75 % und bevorzugt mindestens 80 %) der größten idealen Öffnungszeit T(open ideal, n) der übrigen Heizkreise überschreitet; oder gemäß $T \left(open act, n\right) = T \left(open ideal, n\right)$ für den Fall berechnen, dass die ideale Öffnungszeit T(open ideal, n) aller Heizkreise, insbesondere aller kritischen, den genannten Mindestbruchteil der größten idealen Öffnungszeit T(open ideal, n) der übrigen Heizkreise nicht überschreitet, für jeden Heizkreis. Dies stellt eine einfache und sehr effektive Methode zur Korrektur der idealen Öffnungszeiten T(open ideal, n) der Heizkreise dar.

Alternativ dazu kann die tatsächliche Öffnungszeit T(open act, n) der Ventile auch so ermittelt werden, dass die tatsächliche Öffnungszeit T(open act, n) der Ventile für die als kritisch klassifizierten Heizkreise gegenüber der betreffenden idealen Öffnungszeit T(open ideal, n) eben dann verkürzt ist, wenn das Ventil mindestens eines als kritisch klassifizierten Heizkreises geöffnet wird, oder die tatsächliche Öffnungszeit T(open act, n) der Ventile der betreffenden idealen Öffnungszeit T(open ideal, n) entspricht, wenn kein Ventil (6, 6', 6", 6''') eines als kritisch klassifizierten Heizkreises geöffnet wird. Die tatsächliche Öffnungszeit T(open act, n) der als nicht-kritisch klassifizierten Heizkreise entspricht in beiden Fällen bevorzugt der jeweiligen idealen Öffnungszeit T(open ideal, n) des betreffenden Ventils. Das Verkürzen der Öffnungszeiten der Ventile für die als kritisch klassifizierten Heizkreise erfolgt insbesondere um einen Bruchteil von mindestens etwa 20 % der betreffenden idealen Öffnungszeit T(open ideal, n), vorzugsweise 25 %, 30 %, 35 %, 40 %, 45 %, 50 %, 55 %, 60 %, 65 %, 70 %, 75 % und bevorzugt höchstens 80 % der jeweiligen idealen Öffnungszeit T(open ideal, n) des betreffenden Ventils. Eine derartige Vorgehensweise stellt eine weitere Vereinfachung für das erfindungsgemäße Verfahren dar.

In diesem Zusammenhang kann es jeweils besonders bevorzugt sein, dass die tatsächliche Öffnungszeit T(open act, n) der Ventile für die als kritisch klassifizierten Heizkreise gegenüber der betreffenden idealen Öffnungszeit T(open ideal, n) verkürzt werden, deren Korrekturfaktor K(load max, n) den Mittelwert der Korrekturfaktoren K(load max, n) der n Heizkreise um mindestens 10 %, vorzugsweise um mindestens 30 % unterschreitet. Als statistische Kenngröße kommt dabei bevorzugt ein Mittelwert, insbesondere der geometrische Mittelwert, der harmonische Mittelwert oder der arithmetische Mittelwert, der Median oder eine andere geeignete statistische Kenngröße zum Einsatz.

Hinsichtlich des erfindungsgemäßen Verfahrens kann es weiter hilfreich sein, wenn die Schritte (ii) und (iv) mehrfach durchlaufen werden, wobei in Schritt (ii) die Abgabe des Öffnungssignals nur an eine Auswahl der Stellantriebe der Ventile erfolgt und die ermittelten Zeiten sowie die im folgenden Schritt (iv) ermittelten Korrekturen so abgespeichert werden, dass sie bei Vorliegen der äquivalenten Anforderungssituation gemäß Stufe (v) angewendet werden. Wie hierin verwendet bedeutet der Ausdruck "äquivalente Anforderungssituation" denjenigen Satz an im System gespeicherten idealen Öffnungszeit T(open ideal, n) und Korrekturfaktoren K(load max, n) der n Heizkreise, der der gerade vorliegenden Anforderungssituation am ähnlichsten ist. Hierbei ist es aus Gründen der Effizienz bevorzugt, wenn die Auswahl der Ansteuerung der Stellantriebe der Ventile so erfolgt, dass die Ansteuerung nur jeweils eines der Stellantriebe der Heizkreise unterbleibt, wobei die Auswahl der nicht angesteuerten Heizkreise in aufsteigender Reihenfolge der Werte für K(load max, n) erfolgt. Alternativ dazu kann es auch bevorzugt sein, wenn die Auswahl der Ansteuerung der Stellantriebe der Ventile so erfolgt, dass bevorzugt die Ansteuerung von mehr als einem der Stellantriebe der Heizkreise unterbleibt, wobei die Auswahl der nicht angesteuerten Heizkreise sich auf die Heizkreise beschränkt, die die niedrigsten Werte für K(load max) aufweisen. Besonders bevorzugt ist es, wenn die Korrekturen in Schritt (iv) so ausgewählt werden, dass der gespeicherte Betriebszustand zum Einsatz kommt, der der gerade vorliegenden Anforderungssituation am nächsten kommt.

Es kann auch vorteilhaft sein, wenn das Öffnen der Ventile in Stufe (vi) gleichzeitig erfolgt. Bevorzugt ist es aber, wenn das Öffnen der Ventile in Stufe (vi) mit einem zeitlichen Versatz von mindestens 20 Sekunden erfolgt. Auf diese Weise können sprungartige elektrische und hydraulische Lasten, die bei einer gleichzeitigen Ventilöffnung auftreten können, vermieden werden. Ab einer bestimmten Lastanforderung ist somit ein gleichmäßigerer Betrieb gewährleistet.

Um eine Nachrüstbarkeit des erfindungsgemäßen Heiz- und/oder Kühlsystem zu Durchführung des erfindungsgemäßen Verfahrens zu gewährleisten, ist es bevorzugt, wenn die Regeleinheit modular aus einer Haupteinheit und einer Zusatzeinheit aufgebaut ist, wobei die Zusatzeinheit den Vorlauf-Temperaturfühler und die Rücklauf-Temperaturfühler umfasst und über eine Kommunikationsleitung mit der Haupteinheit verbunden ist.

Das erfindungsgemäße Heiz- und/oder Kühlsystem sowie einzelne Teile davon können auch zeilenweise oder schichtweise unter Verwendung eines zeilenaufbauenden oder schichtaufbauenden Fertigungsverfahrens (z. B. 3D-Druck) hergestellt werden.

Die vorliegende Erfindung wird im Folgenden unter Bezugnahme auf bevorzugte Ausführungsformen des erfindungsgemäßen Verfahrens im Detail beschrieben, wobei die beigefügten Zeichnungen die Erfindung leichter verständlich machen sollen. Dabei versteht es sich, dass die dargestellten Ausführungsformen die vorliegende Erfindung exemplarisch veranschaulichen und nicht einschränken sollen. Es zeigen:
- Fig. 1: eine schematische Darstellung eines Heiz- und/oder Kühlsystems zur Durchführung eines Verfahrens gemäß einer Ausführungsform der vorliegenden Erfindung; und
- Fig. 2: ein exemplarisches Diagramm eines möglichen zeitlichen Verlaufs der Vorlauf- und Rücklauftemperaturen für einen Heizkreis bei teilweiser Durchführung des erfindungsgemäßen Verfahrens.

In Fig. 1 ist ein Heiz- und/oder Kühlsystem 1 zur Durchführung eines Verfahrens gemäß einer Ausführungsform der vorliegenden Erfindung schematisch dargestellt. In dem Heiz- und/oder Kühlsystem 1 wird ein Temperiermedium (z.B. Wasser oder ein Wasser/Glycol-Gemisch) entlang einer Vorlaufleitung 2 mit einem Vorlauf-Temperaturfühler 3 zu einem Vorlauf-Heizkreisverteiler 4 geleitet. Der Vorlauf-Heizkreisverteiler 4 verteilt das Temperiermedium auf mehrere Heizkreise 5, 5', 5", 5'''. Die Heizkreise 5, 5', 5", 5''' führen das Temperiermedium durch die Flächen, durch die der betreffende Raum beheizt oder gekühlt werden soll.

Die Heizkreise 5, 5', 5", 5''' umfassen jeweils ein Ventil 6, 6', 6", 6''' mit einem diesem zugeordneten Stellantrieb, einen Vorlauf, einen Verbraucher (bei Fußbodenheizungen beispielsweise der Estrich des zu beheizenden oder zu kühlenden Raums, bei Heizungssystem mit Heizkörpern ein Heizkörper) und einen Rücklauf mit einem Rücklauf-Temperaturfühler 7, 7', 7", 7'''. Die Heizkreise 5, 5', 5", 5''' münden in einem Rücklauf-Heizkreisverteiler 8. Vom Rücklauf-Heizkreisverteiler 8 fließt das Temperiermedium durch eine Rücklaufleitung 9 zurück zu einem Temperierelement 10 zur Erwärmung oder Abkühlung des Temperiermediums (z. B. eine Wärmepumpe oder eine Brennwerttherme).

Die Ventile 6, 6', 6", 6''' und die diesen zugeordneten Stellantriebe sind im Rücklauf der einzelnen Heizkreise 5, 5', 5", 5''' angeordnet und steuern dort den Durchfluss des Temperiermediums durch die einzelnen Heizkreise 5, 5', 5", 5'''. Eine Regeleinheit 11 ist signalleitend mit den einzelnen Stellantrieben verbunden und steuert ihren Betrieb. Alternativ können die Ventile 6, 6', 6", 6''' und die diesen zugeordneten Stellantriebe auch dem Vorlauf der einzelnen Heizkreise 5, 5', 5", 5''' zugeordnet sein. Darüber hinaus kann das Heiz- und/oder Kühlsystem 1 weiter optional eine Umwälzpumpe 16 und/oder eine Verbindung 12 zwischen der Vorlaufleitung 2 und der Rücklaufleitung 9 umfassen, wobei die Verbindung 12 mit einem Mischventil 13 versehen sein kann. Die separate Umwälzpumpe und/oder die Verbindung 12 zwischen der Vorlaufleitung 2 und der Rücklaufleitung 9 sind nicht in jeder Ausführungsform des Heiz- und/oder Kühlsystem 1 zwingend notwendig.

Über den Vorlauf-Temperaturfühler 3 wird die Temperatur des Temperiermediums in der Vorlaufleitung 2 gemessen und an die Regeleinheit 11 übermittelt. Gleichermaßen misst ein der Rücklaufleitung 9 zugeordneter Rücklauf-Temperaturfühler 14 die Temperatur des Temperiermediums in der Rücklaufleitung 9 und übermittelt diese an die Regeleinheit 11.

Die Regeleinheit 11 kann die Temperatur des Temperiermediums in der Vorlaufleitung 2 beispielsweise regeln, indem das Mischventil 13 entsprechend gesteuert wird. Ebenso kann ein Außentemperaturfühler 15 die Außentemperatur ermitteln und diese wiederum an die Regeleinheit 11 weitergeben.

Die Verrohrung der Vorlaufleitung 2, der Heizkreise 5, 5', 5", 5''' sowie der Rücklaufleitung 9 besteht typischerweise z. B. aus Kunststoffrohren aus vernetztem Polyethylen, die mit einer Sauerstoffsperrschicht versehen sind.

Das Heiz- und/oder Kühlsystem 1 verteilt die in den einzelnen Räumen erforderliche Wärmemenge bei einer Fußbodenheizung dadurch, dass durch die Ventile 6, 6', 6", 6''' der Zufluss an Temperiermedium mit einer bestimmten Temperatur in den jeweiligen Heizkreis 5, 5', 5", 5''' im Boden geregelt/gesteuert wird. In der Regel wird ein Heizkreis 5, 5', 5", 5''' pro Raum verwendet, wobei die Wärmeversorgung eines entsprechend großen Raums auch zwei oder mehr Heizkreise 5, 5', 5", 5''' erfordern kann. Die Regeleinheit 11 sendet entsprechende Signale an die Stellantriebe der Ventile 6, 6', 6", 6''' diese für einen entsprechenden Zeitraum zu öffnen und wieder zu schließen. Man spricht von der Öffnungszeit T(open) der Ventile 6, 6', 6", 6'''.

Das Ermitteln der tatsächlichen Öffnungszeiten T(open act) der einzelnen Ventile 6, 6', 6", 6''' gemäß dem erfindungsgemäßen Verfahren wird unter Bezugnahme auf Fig. 2 erläutert, die ein Diagramm eines möglichen zeitlichen Verlaufs der Vorlauf- und Rücklauftemperaturen exemplarisch für de Heizkreis 5 zeigt, wobei der dargestellte Verlauf für das erstmalige Öffnen von Ventilen 6, 6', 6", 6''' nach einer ausreichend langen Wartezeit gilt, in der die Temperatur des stagnierenden Temperiermediums sich weitgehend an die herrschende Umgebungstemperatur angepasst hat.

Die Regeleinheit 11 verarbeitet die zu den einzelnen zu regelnden Räumen vorhandenen Informationen, also die vorgegebenen Sollwerte sowie die von Raumtemperaturfühlern gemeldeten Istwerte der Raumtemperaturen. Ein in der Regeleinheit 11 implementierter Regelungsalgorithmus erzeugt daraus ein Regelsignal, das von den Ausgängen der Regeleinheit 11 über Stellantriebe an Ventile 6, 6', 6", 6''' der Heizkreise 5, 5", 5", 5''' übermittelt wird. Hierzu wird ein an sich bekanntes Pulsweitenmodulationsverfahren eingesetzt. Dies stellt die Grundfunktion der Regeleinheit 11 dar, die an sich selbständig das Heiz- und/oder Kühlsystem 1 regeln kann. Um für eine für jeden Belastungsfall angepasste Wärmeversorgung der einzelnen Räume durch die Heizkreise 5, 5', 5", 5''' zu gewährleiten, werden diese Pulsweitenmodulationsalgorithmen der Raumtemperaturregelung einer Korrektur unterzogen. Dazu werden folgende Informationen durch die Regeleinheit 11 heranzogen (die Erläuterung erfolgt exemplarisch anhand des Heizkreises 5, gilt aber für die anderen Heizkreise 5', 5", 5''' entsprechend):
(1) Temperatur des Temperiermediums in der Vorlaufleitung 2, ermittelt durch den Vorlauf-Temperaturfühler 3;
   Die gemessene Vorlauftemperatur kann für die weiteren Berechnungen einer laufenden Mittelwertbildung unterworfen werden, um ggf. auftretende Störsignale zu eliminieren.
(2) Zeitspanne T(valve response) zwischen dem Ansteuern eines Stellantriebs an einem Ventil 6, 6', 6", 6''' eines Heizkreises 5, 5', 5", 5''';
   Nach dem Ansteuern des Stellantriebs des Ventils 6 zum Zeitpunkt t0 (dargestellt in Fig. 2 in der obersten Spur) ergibt sich aufgrund des zeitverzögerten Ansprechens des Stellantriebs ein Zeitversatz bis zur Ventilöffnung (dargestellt in der zweiten Spur von oben). Erst nach Beginn des Öffnens des Ventils 6 fließt Temperiermedium in den Heizkreis 5. Bei einer ausreichend hohen Vorlauftemperatur wird zum Zeitpunkt t1 ein Anstieg der am Vorlauf- Temperaturfühler 3 gemessenen Temperatur des Temperiermediums erkannt werden. Die Zeitdauer T(valve_response) errechnet sich damit aus t1-t0. Diese Zeit T(valve_response) wird als Verzögerungszeit zwischen Steuersignal und Versorgung des Heizkreises 5 für weitere Berechnungen festgehalten.
(3) Temperatur an den Rücklauf-Temperaturfühlern 7, 7', 7", 7''' der Heizkreise 5, 5', 5", 5''' nach dem Öffnen des jeweiligen Ventils 6, 6', 6", 6''';
   Ab dem Zeitpunkt t1 wird gleichzeitig am Rücklauftemperaturfühler 7 eine Temperatur des Temperiermediums gemessen, die sich im weiteren Verlauf der Temperatur der Heizfläche, im Falle einer Fußbodenheizung der Bodentemperatur (in Fig. 2 mit "floor temperature" bezeichnet) nähert. Ein beginnender Anstieg der Rücklauftemperatur ist zu einem Zeitpunkt t2 zu erkennen. Die Zeitspanne t2-t1 entspricht der Laufzeit des Temperiermediums durch den Heizkreis und ist durch die Länge des Heizkreises und der Strömungsgeschwindigkeit des Temperiermediums durch den Heizkreis bestimmt. Die Zeitspanne t2-t1 wird als "T(circuit_response)" bezeichnet. Im weiteren Verlauf ergibt sich ein Anstieg der Rücklauftemperatur bis zu einem quasi-stationären Zustand im Zeitpunkt t3, zu dem aufgrund einer gleichbleibenden Energieabgabe an die Heizfläche keine spürbare Änderung der Rücklauftemperatur bei gleichbleibender Vorlauftemperatur mehr zu erkennen ist. Zu diesem Zeitpunkt ergibt sich damit eine Differenz zwischen Vorlauf- und Rücklauftemperatur. Nach Schließen des Ventils am Vorlauf-Heizkreisverteiler passen sich die gemessenen Temperaturen wieder an die in der jeweiligen Umgebung herrschende Temperatur an. Im weiteren Betrieb der Anlage (außerhalb der Initialisierungssequenz) kann eine neuerliche Bestimmung der T(circuit_response) erst nach einer Betriebspause des betreffenden Heizkreises erfolgen.
(4) Zeitversatz nach Ansteuern des Stellantriebs bis zum zweiten erkannten Temperaturanstieg am Rücklauf-Temperaturfühler;
(5) (quasi)-stationäre Temperatur am Rücklauffühler 7 nach Ansteuern eines Stellantriebs des Ventils 6 des Heizkreises 5.

Im ersten Schritt des erfindungsgemäßen Verfahrens zur Steuerung des Heiz- und/oder Kühlsystems 1 wird zunächst für jeden der in Fig. 1 dargestellten Heizkreise 5, 5', 5", 5''' die ideale Durchlaufzeit T(circuit response, n) bestimmt, wobei immer jeweils nur ein Heizkreis (bzw. alle einem Raum zugeordneten Heizkreise) betrieben wird. Die ideale Durchlaufzeit T(circuit response, n) entspricht dann für jeden der n Heizkreise 5, 5', 5", 5''' jeweils dem Zeitintervall zwischen dem Auftreten einer Temperaturänderung am Vorlauf-Temperaturfühler 3 nach Abgabe eines Öffnungssignals an den Stellantrieb des Ventils 6 des Heizkreises 5 bis zum Auftreten einer durch das Öffnen des Ventils 6 des Heizkreises 5 verursachten Temperaturänderung am Rücklauf-Temperaturfühler 7 dieses Heizkreises 5 im geschlossenen Zustand der Ventile 6', 6", 6''' der anderen Heizkreise 5', 5", 5'''. Dies wird anschließend auch für die anderen Heizkreise 5', 5", 5''' durchgeführt. Die so ermittelten idealen Durchlaufzeiten T(circuit response, n) entsprechen somit der jeweiligen Durchlaufzeit des Temperiermediums durch den Heizkreis 5, 5', 5", 5''' in diesem Betriebszustand.

Aufgrund der unterschiedlichen Heizkreislängen sowie unterschiedlicher Strömungsgeschwindigkeiten ergeben sich für jeden der n Heizkreise 5, 5', 5", 5''' unterschiedliche Zeiten T(circuit_response, n), die den alleinigen und damit ungestörten Betrieb dieses Heizkreises 5 (bzw. alle einem Raum zugeordneten Heizkreise) dieses Raums angeben. Bei mehreren Heizkreisen, die einem Raum zugeordnet sind, wird bevorzugt die längste Zeit T(circuit_response, n) aus diesen Heizkreisen zugrunde gelegt.

Für die so für jeden der Heizkreise 5, 5, 5", 5''' ermittelten T(circuit response, n) wird durch die Regeleinheit 11 eine für jeden der Heizkreise 5, 5', 5", 5''' ideale Öffnungszeit T(open ideal) des jeweiligen Ventils 6, 6', 6", 6''' berechnet, die von der vom jeweiligen Verbraucher, also vom betreffenden Raum, benötigten Energiemenge abhängig ist, die wiederum unter anderem von der Abweichung der gerade herrschenden Raumtemperatur vom Raumtemperatursollwert für diesen Raum abhängt. Im regulären Betrieb der Anlage werden unterschiedliche Lastfälle auftreten, so dass für eine ausreichende Versorgung der Heizkreise 5, 5', 5", 5''' eine davon abweichende tatsächliche Öffnungszeit T(open act, n) des jeweiligen Ventils 6, 6', 6", 6''' erforderlich ist. Um zu einer tatsächliche Öffnungszeit T(open act, n) des Ventils 6, 6', 6", 6''' für jeden der n Heizkreise 5, 5', 5", 5''' zu gelangen, werden die idealen Öffnungszeiten T(open ideal, n) einer Korrektur unterzogen.

Das Korrigieren der idealen Öffnungszeiten T(open ideal, n) erfolgt für jeden der n Heizkreise 5, 5', 5", 5''' in Abhängigkeit von der Abweichung der maximalen Durchlaufzeit T(circuit response max, n) von der idealen Durchlaufzeit T(circuit response, n) des jeweiligen Heizkreises 5, 5', 5", 5'''. Dafür wird zunächst für jeden der n Heizkreise 5, 5', 5", 5''' die maximale Durchlaufzeit T(circuit response max, n) ermittelt, die jeweils dem Zeitintervall zwischen dem Auftreten einer Temperaturänderung am Vorlauf-Temperaturfühler 3 nach gleichzeitiger Abgabe eines Öffnungssignals an die Stellantriebe aller Ventile 6, 6', 6", 6''' der Heizkreise 5, 5', 5", 5''' bis zum Auftreten einer durch das Öffnen des Ventils 6, 6', 6", 6''' des jeweiligen Heizkreises 5, 5', 5", 5''' verursachten Temperaturänderung an dem jeweiligen Rücklauf-Temperaturfühler 7, 7', 7", 7''' des Heizkreises 5, 5', 5", 5''' entspricht. Die so ermittelten maximalen Durchlaufzeiten T(circuit response max, n) entsprechen somit der jeweiligen Durchlaufzeit des Temperiermediums durch den Heizkreis 5, 5', 5", 5''' in diesem Betriebszustand, also unter Volllast. Durch die gegenseitige hydraulische Beeinflussung werden im Vollastbetrieb veränderte Zeitspannen T(circuit response max, n) für den jeweiligen Heizkreis 5, 5', 5", 5''' ermittelt.

Gemäß $K \left(load max, n\right) = T \left(circuit response max, n\right) / T \left(circuit response, n\right)$ ergibt sich aus dem Quotienten der maximalen Durchlaufzeiten T(circuit response max, n) zu den idealen Durchlaufzeiten T(circuit response max, n) für jeden der n Heizkreise 5, 5', 5", 5''' ein Korrekturfaktor K(load max, n). Anhand dieses Korrekturfaktors K(load max, n) kann nun eine Klassifizierung der Heizkreise 5, 5', 5", 5''' in kritische und nichtkritische Heizkreise erfolgen. Dabei soll ein Heizkreis 5, 5', 5", 5''' als kritisch eingestuft werden, wenn der zum jeweiligen Heizkreis 5, 5', 5", 5''' gehörige Korrekturfaktor K(load max, n) eine statistische Kenngröße der Korrekturfaktoren K(load max, n) der n Heizkreise 5, 5', 5", 5''' unterschreitet, wobei bevorzugt der arithmetrische Mittelwert der Korrekturfaktoren K(load max, n) der n Heizkreise 5, 5', 5", 5''' verwendet wird.

Weiter lässt sich aus dem Korrekturfaktor K(load max, n) gemäß $T \left(open act, n\right) = T \left(open ideal, n\right) * K \left(load max, n\right)$ jeweils eine tatsächliche Öffnungszeit T(open act, n) des jeweiligen Ventils 6, 6', 6", 6''' für die Heizkreise 5, 5', 5", 5''' berechnen. Diese Berechnung der tatsächlichen Öffnungszeit T(open act, n) des jeweiligen Ventils 6, 6', 6", 6''' findet aber nur dann Anwendung, wenn die ideale Öffnungszeit T(open ideal, n) mindestens eines kritischen Heizkreises einen Mindestbruchteil von vorzugsweise mindestens 60 % der größten idealen Öffnungszeit T(open ideal, n) der übrigen Heizkreise überschreitet. Überschreitet die ideale Öffnungszeit T(open ideal, n) aller kritischen Heizkreise diesen Mindestbruchteil von vorzugsweise mindestens 60 % der größten idealen Öffnungszeit T(open ideal, n) der übrigen Heizkreise nicht, werden die idealen Öffnungszeiten T(open ideal, n) als tatsächliche Öffnungszeiten T(open act, n) des jeweiligen Ventils 6, 6', 6", 6''' für die Heizkreise 5, 5', 5", 5''' verwendet.

Abschließend werden die Ventile der einzelnen Heizkreise 5, 5', 5", 5''' über einen Zeitraum geöffnet, die der ermittelten tatsächlichen Öffnungszeit T(open act, n) des jeweiligen Ventils 6, 6', 6", 6''' entspricht. Die Regeleinheit 11 gibt dazu an die Stellantriebe das Signal, die Ventile 6, 6', 6", 6''' über den für den jeweiligen Heizkreis 5, 5', 5", 5''' berechneten Zeitraum T(open act, n) zu öffnen. Diese angepasstem Öffnungszeiten T(open act, n) entsprichen einem Prozentsatz des durch das pulsweitenmodulierende Verfahren vorgegebenen Zeitintervalls T(open ideal, n). Die Ventile 6, 6', 6", 6''' der einzelnen Heizkreise 5, 5', 5", 5''' öffnen damit zu Beginn des Zeitintervalls gleichzeitig oder mit geringem zeitlichen Versatz und schließen ohne korrigierenden Eingriff nach Ablauf der angepassten Öffnungszeit T(open act, n).

Die erhaltenen idealen Öffnungszeiten T(open ideal, n), die tatsächlichen Öffnungszeiten T(open act, n) und die jeweiligen Korrekturfaktoren K(load max, n) werden in der Regeleinheit 11 gespeichert. Während des Betriebs des erfindungsgemäßen Heiz- und/oder Kühlsystems 1 wird so eine Menge an entsprechenden Anforderungssitutationen, also Lastfällen für das erfindungsgemäße Heiz- und/oder Kühlsystem 1 abgespeichert. Tritt nun für das erfindungsgemäße Heiz- und/oder Kühlsystem 1 eine Anforderungssitutation auf, die einer bereits abspeicherten entspricht oder sehr nahe kommt, kann die Regeleinheit 11 die entsprechenden bereits abgespeicherten Werte der tatsächlichen Öffnungszeiten T(open act, n) für die n Heizkreise 5, 5', 5", 5''' aus ihrem Speicher abrufen und durch Übermittlung entsprechender Signale an die Stellgleider der Ventile 6, 6', 6", 6''' für die Wärmeversorgung der einzelnen Räume sorgen.

In bevorzugten Ausführungsformen des erfindungsgemäßen Heiz- und/oder Kühlsystems 1 ist die Regeleinheit 11 modular aus einer Haupteinheit und einer Zusatzeinheit aufgebaut. Dabei umfasst die Zusatzeinheit den Vorlauf-Temperaturfühler 3 und die Rücklauf-Temperaturfühler 7, 7', 7", 7''' und ist über eine Kommunikationsleitung mit der Haupteinheit verbunden. Dadurch wird die Nachrüstbarkeit eines Heiz- und/oder Kühlsystems 1 zur Durchführung des erfindungsgemäßen Verfahrens gewährleistet.

Die Regeleinheit 11 kann ein Computerprogramm umfassen, dessen Ausführung in der Regeleinheit 11 dazu eingerichtet ist, zumindest einige der vorstehend beschriebenen Funktionsabläufe bereitzustellen. Das Softwareprodukt kann aus einem Speicher oder Datenträger, wie etwa einem USB-Stick, einer Speicherplatte, einer Festplatte, einem Netzserver o. dgl. auf die Regeleinheit 11 heruntergeladen werden. Die Ausführung dieses Softwareprodukts im Prozessor der Regeleinheit 11 bewirkt Funktionsabläufe, die in dieser technischen Beschreibung zum Regeln eines erfindungsgemäßen Heiz- und/oder Kühlsystems 1 beschrieben sind.

Die vorliegende Erfindung wurde unter Bezugnahme auf die in den Figuren gezeigten Ausführungsformen der vorliegenden Erfindung im Detail beschrieben. Es versteht sich, dass die vorliegende Erfindung nicht auf die gezeigten Ausführungsformen beschränkt ist, sondern sich der Umfang der vorliegenden Erfindung aus den Ansprüchen ergibt.

## Patentansprüche

1. Verfahren zur Steuerung eines Heiz- und/oder Kühlsystems (1), bei dem ein Temperiermedium in einem Temperierelement (10) erwärmt oder abgekühlt wird, über eine Vorlaufleitung (2) mit einem Vorlauf-Temperaturfühler (3) zu einem Vorlauf-Heizkreisverteiler (4) geführt wird, durch den Vorlauf-Heizkreisverteiler (4) auf Heizkreise (5, 5', 5", 5'''), die jeweils ein Ventil (6, 6', 6", 6''')mit einem diesem zugeordneten Stellantrieb, einen Vorlauf, einen Verbraucher und einen Rücklauf mit einem Rücklauf-Temperaturfühler (7, 7', 7", 7''') umfassen, verteilt wird, die Heizkreise (5, 5', 5", 5''') durchfließt und über einen Rücklauf-Heizkreisverteiler (8) in eine Rücklaufleitung (9) und über die Rücklaufleitung (9) zum Temperierelement (10) geführt wird, wobei das Verfahren die folgenden Stufen umfasst:
(i) Bestimmen der idealen Durchlaufzeiten T(circuit response, n), die jeweils dem Zeitintervall zwischen dem Auftreten einer Temperaturänderung am Vorlauf-Temperaturfühler (3) nach Abgabe eines Öffnungssignals an den Stellantrieb des Ventils (6) eines Heizkreises (5) bis zum Auftreten einer durch nach dem Öffnen des Ventils (6) in den Heizkreis (5) strömendes Temperiermedium verursachten Temperaturänderung am Rücklauf-Temperaturfühler (7) dieses Heizkreises (5) im geschlossenen Zustand der Ventile (6', 6", 6''') der anderen Heizkreise (5', 5", 5''') entspricht, für jeden der n Heizkreise (5, 5', 5", 5'''), wobei die so ermittelten idealen Durchlaufzeiten T(circuit response, n) somit der jeweiligen Durchlaufzeit des Temperiermediums durch den Heizkreis (5, 5', 5", 5''') in diesem Betriebszustand entsprechen;
(ii) Bestimmen der maximalen Durchlaufzeiten T(circuit response max, n), die jeweils dem Zeitintervall zwischen dem Auftreten einer Temperaturänderung am Vorlauf-Temperaturfühler (3) nach gleichzeitiger Abgabe eines Öffnungssignals an die Stellantriebe aller Ventile (6, 6', 6", 6''') der Heizkreise (5, 5', 5", 5''') bis zum Auftreten einer durch nach dem Öffnen der Ventile (6, 6', 6", 6''')der Heizkreise (5, 5', 5", 5''') in die Heizkreise (5, 5', 5", 5''') strömendes Temperiermedium verursachten Temperaturänderung an dem jeweiligen Rücklauf-Temperaturfühler (7, 7', 7", 7''') des Heizkreises (5, 5', 5", 5''') entsprechen, wobei die so ermittelten maximalen Durchlaufzeiten T(circuit response max, n) somit der jeweiligen Durchlaufzeit des Temperiermediums durch den Heizkreis (5, 5', 5", 5''') in diesem Betriebszustand entsprechen;
(iii) Ermitteln einer idealen Öffnungszeit T(open ideal, n) des jeweiligen Ventils (6, 6', 6", 6''') für jeden der n Heizkreise (5, 5', 5", 5'''), die zum Erreichen oder Einhalten einer Raumsolltemperatur durch den jeweiligen Heizkreis (5, 5', 5", 5''') erforderlich ist, durch eine Regeleinheit (11);
(iv) Korrigieren der in Stufe (iii) ermittelten idealen Öffnungszeit T(open ideal, n) des jeweiligen Ventils (6, 6', 6", 6) in Abhängigkeit von der Abweichung der maximalen Durchlaufzeit T(circuit response max, n) von der idealen Durchlaufzeit T(circuit response, n) des jeweiligen Heizkreises (5, 5', 5", 5''') für jeden der n Heizkreise (5, 5', 5", 5''') unter Ermittlung einer tatsächlichen Öffnungszeit T(open act, n) des jeweiligen Ventils (6, 6', 6", 6''') für jeden der n Heizkreise (5, 5', 5", 5'''); und
(v) Öffnen der Ventile (6, 6', 6", '6''') über einen Zeitraum, die der in Stufe (iv) ermittelten tatsächlichen Öffnungszeit T(open act, n) des jeweiligen Ventils (6, 6', 6", 6''') entspricht.

2. Verfahren gemäß Anspruch 1, **dadurch gekennzeichnet, dass** das Korrigieren der idealen Öffnungszeit T(open ideal, n) des jeweiligen Ventils (6, 6', 6", 6''') in Stufe (iv) erfolgt, indem ein Korrekturfaktor K(load max, n) für jeden der n Heizkreise (5, 5', 5", 5''') gemäß $K \left(load max, n\right) = T \left(circuit response max, n\right) / T \left(circuit response, n\right)$ ermittelt wird, diejenigen der Heizkreise (5, 5', 5", 5'''), deren Korrekturfaktor K(load max, n) eine statistische Kenngröße der Korrekturfaktoren K(load max, n) der n Heizkreise (5, 5', 5", 5''') unterschreitet, als kritische Heizkreise klassifiziert werden; und die tatsächlichen Öffnungszeiten T(open act, n) des jeweiligen Ventils (6, 6', 6", 6''') gemäß $T \left(open act, n\right) = T \left(open ideal, n\right) * K \left(load max, n\right)$ ermittelt werden, wenn die ideale Öffnungszeit T(open ideal, n) mindestens eines kritischen Heizkreises einen Mindestbruchteil der größten idealen Öffnungszeit T(open ideal, n) der übrigen Heizkreise überschreitet; oder gemäß $T \left(open act, n\right) = T \left(open ideal, n\right)$ ermittelt werden, wenn die ideale Öffnungszeit T(open ideal, n) aller kritischen Heizkreise einen Mindestbruchteil der größten idealen Öffnungszeit T(open ideal, n) der übrigen Heizkreise nicht überschreitet, für jeden der n Heizkreise (5, 5', 5", 5''') ermittelt wird.

3. Verfahren gemäß Anspruch 1, **dadurch gekennzeichnet, dass** das Korrigieren der der in Stufe (iii) ermittelten idealen Öffnungszeit T(open ideal, n) des jeweiligen Ventils (6, 6', 6", 6) in Stufe (iv) erfolgt, indem ein Korrekturfaktor K(load max, n) für jeden der n Heizkreise (5, 5', 5", 5''') gemäß $K \left(load max, n\right) = T \left(circuit response max, n\right) / T \left(circuit response, n\right)$ ermittelt wird, diejenigen der Heizkreise (5, 5', 5", 5'''), deren Korrekturfaktor K(load max, n) eine statistische Kenngröße der Korrekturfaktoren K(load max, n) der n Heizkreise (5, 5', 5", 5''') unterschreitet, als kritische Heizkreise klassifiziert werden; und die Ermittlung der tatsächlichen Öffnungszeit T(open act, n) des Ventils (6, 6', 6", 6''') für jeden der n Heizkreise (5, 5', 5", 5''') erfolgt, indem die tatsächliche Öffnungszeit T(open act, n) der Ventile (6, 6', 6", 6''') für die als kritisch klassifizierten Heizkreise (5, 5', 5", 5''') gegenüber der betreffenden idealen Öffnungszeit T(open ideal, n) verkürzt ist, wenn das Ventil (6, 6', 6", 6''') mindestens eines kritischen Heizkreises geöffnet wird, oder die tatsächliche Öffnungszeit T(open act, n) der Ventile (6, 6', 6", 6''') der betreffenden idealen Öffnungszeit T(open ideal, n) entspricht, wenn kein Ventil (6, 6', 6", 6''') eines kritischen Heizkreises geöffnet wird.

4. Verfahren gemäß Anspruch 3, **dadurch gekennzeichnet, dass** die tatsächliche Öffnungszeit T(open act, n) der Ventile (6, 6', 6", 6''') für die als kritisch klassifizierten Heizkreise (5, 5', 5", 5''') gegenüber der betreffenden idealen Öffnungszeit T(open ideal, n) verkürzt werden, deren Korrekturfaktor K(load max, n) den Mittelwert der Korrekturfaktoren K(load max, n) der n Heizkreise (5, 5', 5", 5''') um mindestens 10 %, vorzugsweise um mindestens 30 % unterschreitet.

5. Verfahren gemäß einem der gemäß Anspruch 1 bis 4, **dadurch gekennzeichnet, dass** die Schritte (ii) und (iv) mehrfach durchlaufen werden, wobei in Schritt (ii) die Abgabe des Öffnungssignals nur an eine Auswahl der Stellantriebe der Ventile erfolgt und die ermittelten Zeiten sowie die im folgenden Schritt (iv) ermittelten Korrekturen so abgespeichert werden, dass sie bei Vorliegen der äquivalenten Anforderungssituation gemäß Stufe (v) angewendet werden.

6. Verfahren gemäß Anspruch 5, **dadurch gekennzeichnet, dass** die Auswahl der Ansteuerung der Stellantriebe der Ventile so erfolgt, dass die Ansteuerung nur jeweils eines der Stellantriebe der Heizkreise (5, 5', 5", 5''') unterbleibt, wobei die Auswahl der nicht angesteuerten Heizkreise (5, 5', 5", 5''') in aufsteigender Reihenfolge der Werte für K(load max, n) erfolgt.

7. Verfahren gemäß Anspruch 5, **dadurch gekennzeichnet, dass** die Auswahl der Ansteuerung der Stellantriebe der Ventile (6, 6', 6", 6''') so erfolgt, dass bevorzugt die Ansteuerung von mehr als einem der Stellantriebe der Heizkreise (5, 5', 5", 5''') unterbleibt, wobei die Auswahl der nicht angesteuerten Heizkreise (5, 5', 5", 5''') sich auf die Heizkreise (5, 5', 5", 5''') beschränkt, die die niedrigsten Werte für K(load max) aufweisen.

8. Verfahren gemäß einem der Ansprüche 5 bis 7, **dadurch gekennzeichnet, dass** die Korrekturen in Schritt (iv) so ausgewählt werden, dass der gespeicherte Betriebszustand zum Einsatz kommt, der der gerade vorliegenden Anforderungssituation am nächsten kommt.

9. Verfahren gemäß einem der Ansprüche 1 bis 8, **dadurch gekennzeichnet, dass** das Öffnen der Ventile (6, 6', 6", 6''') in Stufe (vi) gleichzeitig oder mit einem zeitlichen Versatz von mindestens 20 Sekunden erfolgt.

10. Heiz- und/oder Kühlsystem (1), das ein Temperierelement (10); eine Vorlaufleitung (2) mit einem Vorlauf-Temperaturfühler (3); einen Vorlauf-Heizkreisverteiler (4); Heizkreise (5, 5', 5", 5''''), die jeweils ein Ventil (6, 6', 6", 6''') mit einem diesem zugeordneten Stellantrieb, einen Vorlauf, einen Verbraucher und einen Rücklauf mit einem Rücklauf-Temperaturfühler (7, 7', 7", 7''') umfassen; einen Rücklauf-Heizkreisverteiler (8); eine Rücklaufleitung (9) sowie eine Regeleinheit (11) umfasst;
**dadurch gekennzeichnet, dass**
die Regeleinheit (11) zur Bereitstellung der Operationen zur Durchführung eines Verfahrens nach einem der Ansprüche 1 bis 9 ausgebildet ist.

11. Heiz- und/oder Kühlsystem (1) nach Anspruch 10, **dadurch gekennzeichnet, dass** die Regeleinheit (11) modular aus einer Haupteinheit und einer Zusatzeinheit aufgebaut ist, wobei die Zusatzeinheit den Vorlauf-Temperaturfühler (3) und die Rücklauf-Temperaturfühler (7, 7', 7", 7''') umfasst und über eine Kommunikationsleitung mit der Haupteinheit verbunden ist.

12. Computerprogrammprodukt einer Regeleinheit (11) zur Steuerung eines Heiz- und/oder Kühlsystems (1), bei dem ein Temperiermedium in einem Temperierelement (10) erwärmt oder abgekühlt wird, über eine Vorlaufleitung (2) mit einem Vorlauf-Temperaturfühler (3) zu einem Vorlauf-Heizkreisverteiler (4) geführt wird, durch den Vorlauf-Heizkreisverteiler (4) auf Heizkreise (5, 5', 5", 5''') die jeweils ein Ventil (6, 6', 6", 6''') mit einem diesem zugeordneten Stellantrieb, einen Vorlauf, einen Verbraucher und einen Rücklauf mit einem Rücklauf-Temperaturfühler (7, 7', 7", 7''') umfassen, verteilt wird, die Heizkreise (5, 5', 5", 5''') durchfließt und über einen Rücklauf-Heizkreisverteiler (8) in eine Rücklaufleitung (9) und über die Rücklaufleitung (9) zum Temperierelement (10) geführt wird, wobei die Ausführung des Computerprogrammprodukt in der Regeleinheit (11) dazu eingerichtet ist, die Operationen zur Durchführung eines Verfahrens nach einem der Ansprüche 1 bis 9 bereitzustellen.

## Claims

1. Method of controlling a heating and/or cooling system (1), in which a temperature control medium is heated or cooled in a temperature control element (10), fed via a flow pipe (2) with a flow temperature probe (3) to a flow heating manifold (4), distributed by the flow heating manifold (4) to heating circuits (5, 5', 5", 5''') each comprising a valve (6, 6', 6", 6''') with an actuator assigned thereto, a flow, a consumer and a return with a return temperature probe (7, 7', 7", 7"'), flows through the heating circuits (5, 5', 5", 5''') and is fed via a return heating manifold (8) into a return pipe (9) and via the return pipe (9) to the temperature control element (10), wherein the method comprises the following steps:
(i) determining the ideal cycle times T(circuit response, n), corresponding in each case to the time interval between the occurrence of a temperature change at the flow temperature probe (3) after issuing an open signal to the actuator of the valve (6) of a heating circuit (5) and the occurrence of a temperature change at the return temperature probe (7) of this heating circuit (5) in the closed state of the valves (6', 6", 6"") of the other heating circuits (5', 5", 5''') caused by temperature control medium flowing into the heating circuit (5) after the opening of the valve (6), for each of the n heating circuits (5, 5', 5", 5"'), wherein the ideal cycle times T(circuit response, n) thus established therefore correspond to the respective cycle time of the temperature control medium through the heating circuit (5, 5', 5", 5''') in this operating state;
(ii) determining the maximum cycle times T(circuit response max, n), corresponding in each case to the time interval between the occurrence of a temperature change at the flow temperature probe (3) after simultaneously issuing an open signal to the actuators of all the valves (6, 6', 6", 6''') of the heating circuits (5, 5', 5", 5''') and the occurrence of a temperature change at the respective return temperature probe (7, 7', 7", 7''') of the heating circuit (5, 5', 5", 5''') caused by temperature control medium flowing into the heating circuits (5, 5', 5", 5''') after the opening of the valves (6, 6', 6", 6''') of the heating circuits (5, 5', 5", 5"'), wherein the maximum cycle times T(circuit response max, n) thus established therefore correspond to the respective cycle time of the temperature control medium through the heating circuit (5, 5', 5", 5''') in this operating state;
(iii) determining an ideal open time T(open ideal, n) of the respective valve (6, 6', 6", 6''') for each of the n heating circuits (5, 5', 5", 5"'), which is necessary for the respective heating circuit (5, 5', 5", 5''') to achieve or maintain a desired room temperature, by a control unit (11);
(iv) correcting the ideal open time T(open ideal, n) of the respective valve (6, 6', 6", 6) established in step (iii) depending on the deviation of the maximum cycle time T(circuit response max, n) from the ideal cycle time T(circuit response, n) of the respective heating circuit (5, 5', 5", 5''') for each of the n heating circuits (5, 5', 5", 5''') for establishing an actual open time T(open act, n) of the respective valve (6, 6', 6", 6''') for each of the n heating circuits (5, 5', 5", 5"'); and
(v) opening the valves (6, 6', 6", '6''') over a period that corresponds to the actual open time T(open act, n) of the respective valve (6, 6', 6", 6''') established in step (iv).

2. Method according to claim 1, **characterised in that** the correcting of the ideal open time T(open ideal, n) of the respective valve (6, 6', 6", 6''') in step (iv) is carried out by determining a correction factor K(load max, n) for each of the n heating circuits (5, 5', 5", 5''') according to $K \left(load max, n\right) = T \left(circuit response max, n\right) / T \left(circuit response n\right) ,$ and classifying those of the heating circuits (5, 5', 5", 5''') of which the correction factor K(load max, n) falls below a statistical characteristic value of the correction factors K(load max, n) of the n heating circuits (5, 5', 5", 5''') as critical heating circuits; and determining the actual open times T(open act, n) of the respective valve (6, 6', 6", 6''') according to $T \left(open act, n\right) = T \left(open ideal, n\right) * K \left(load max, n\right)$ if the ideal open time T(open ideal, n) of at least one critical heating circuit exceeds a minimum fraction of the greatest ideal open time T(open ideal, n) of the rest of the heating circuits; or establishing them according to $T \left(open act, n\right) = T \left(open ideal, n\right)$ if the ideal open time T(open ideal, n) of all the critical heating circuits fails to exceed a minimum fraction of the greatest ideal open time T(open ideal, n) of the rest of the heating circuits, is determined for each of the n heating circuits (5, 5', 5", 5"').

3. Method according to claim 1, **characterised in that** the correcting of the ideal open time T(open ideal, n) of the respective valve (6, 6', 6", 6) determined in step (iii) takes place in step (iv) by determining a correction factor K(load max, n) for each of the n heating circuits (5, 5', 5", 5''') according to $K \left(load max, n\right) = T \left(circuit response max, n\right) / T \left(circuit response, n\right)$ and classifying those of the heating circuits (5, 5', 5", 5''') of which the correction factor K(load max, n) falls below a statistical characteristic value of the correction factors K(load max, n) of the n heating circuits (5, 5', 5", 5''') as critical heating circuits; and the determining of the actual open time T(open act, n) of the valve (6, 6', 6", 6''') for each of the n heating circuits (5, 5', 5", 5''') takes place by reducing the actual open time T(open act, n) of the valves (6, 6', 6", 6''') for the heating circuits (5, 5', 5", 5''') that are classified as critical relative to the relevant ideal open time T(open ideal, n) if the valve (6, 6', 6", 6''') of at least one critical heating circuit is opened, or the actual open time T(open act, n) of the valves (6, 6', 6", 6''') corresponds to the relevant ideal open time T(open ideal, n) if no valve (6, 6', 6", 6''') of a critical heating circuit is opened.

4. Method according to claim 3, **characterised in that** the actual open time T(open act, n) is reduced relative to the relevant ideal open time T(open ideal, n) for the valves (6, 6', 6", 6''') of the heating circuits (5, 5', 5", 5''') that are classified as critical of which the correction factor K(load max, n) falls below the mean value of the correction factors K(load max, n) of the n heating circuits (5, 5', 5", 5''') by at least 10%, preferably by at least 30%.

5. Method according to one claims 1 to 4, **characterised in that** steps (ii) and (iv) are cycled through multiple times, wherein in step (ii) the open signal is issued only to a selection of the actuators of the valves, and the times that have been established as well as the corrections that have been established in the following step (iv) are saved such that they are applied according to stage (v) when the equivalent demand situation exists.

6. Method according to claim 5, **characterised in that** the selection of the control of the actuators of the valves is carried out by omitting the control of only one of the actuators of the heating circuits (5, 5', 5", 5''') in each case, the selection of the non-controlled heating circuits (5, 5', 5", 5''') taking place in ascending order of the values for K(load max, n).

7. Method according to claim 5, **characterised in that** the selection of the control of the actuators of the valves (6, 6', 6", 6''') is carried out by omitting preferably the control of more than one of the actuators of the heating circuits (5, 5', 5", 5''') is omitted, the selection of the non-controlled heating circuits (5, 5', 5", 5''') being limited to the heating circuits (5, 5', 5", 5''') having the lowest values for K(load max).

8. Method according to one of claims 5 to 7, **characterised in that** the corrections in step (iv) are selected such that the saved operating state that is closest to the current demand situation is used.

9. Method according to one of claims 1 to 8, **characterised in that** the opening of the valves (6, 6', 6", 6''') in step (vi) takes place simultaneously or with a time delay of at least 20 seconds.

10. Heating and/or cooling system (1), comprising a temperature control element (10); a flow pipe (2) with a flow temperature probe (3); a flow heating manifold (4); heating circuits (5, 5', 5", 5"") each comprising a valve (6, 6', 6", 6''') with an actuator assigned thereto, a flow, a consumer and a return with a return temperature probe (7, 7', 7", 7"'); a return heating manifold (8); a return pipe (9) and a control unit (11);
**characterised in that**
the control unit (11) is designed to provide the operations for implementing a method according to one of claims 1 to 9.

11. The heating and/or cooling system (1) according to claim 10, **characterised in that** the control unit (11) has a modular construction comprising a main unit and a supplementary unit, wherein the supplementary unit comprises the flow temperature probe (3) and the return temperature probe (7, 7', 7", 7''') and is connected to the main unit via a communication line.

12. A computer program product of a control unit (11) for controlling a heating and/or cooling system (1), in which a temperature control medium is heated or cooled in a temperature control element (10), fed via a flow pipe (2) with a flow temperature probe (3) to a flow heating manifold (4), distributed by the flow heating manifold (4) to heating circuits (5, 5', 5", 5''') each comprising a valve (6, 6', 6", 6''') with an actuator assigned thereto, a flow, a consumer and a return with a return temperature probe (7, 7', 7", 7''''), flows through the heating circuits (5, 5', 5", 5''') and is fed via a return heating manifold (8) into a return pipe (9) and via the return pipe (9) to the temperature control element (10), wherein the execution of the computer program product in the control unit (11) is configured to provide the operations for implementing a method according to one of claims 1 to 9.

## Revendications

1. Procédé de commande d'un système de chauffage et/ou de refroidissement (1), dans lequel un fluide de régulation thermique est chauffé ou refroidi dans un élément de régulation thermique (10), guidé par le biais d'une conduite d'alimentation (2) dotée d'une sonde de température d'alimentation (3) jusqu'à un distributeur de circuits de chauffage d'alimentation (4), réparti par le distributeur de circuits de chauffage d'alimentation (4) entre des circuits de chauffage (5, 5', 5", 5"'), qui comprennent respectivement une vanne (6, 6', 6", 6"') avec un actionneur associé à celle-ci, une canalisation d'alimentation, un consommateur et une canalisation de retour dotée d'une sonde de température de retour (7, 7', 7", 7'''), traverse les circuits de chauffage (5, 5', 5", 5"') et est guidé par le biais d'un distributeur de circuits de chauffage de retour (8) dans une conduite de retour (9) et par le biais de la conduite de retour (9) jusqu'à l'élément de régulation thermique (10), le procédé comprenant les étapes suivantes :
(i) détermination des temps de passage idéaux T(circuit response, n), qui correspondent respectivement à l'intervalle de temps entre l'apparition d'un changement de température au niveau de la sonde de température d'alimentation (3) après l'émission d'un signal d'ouverture pour l'actionneur de la vanne (6) d'un circuit de chauffage (5) et l'apparition d'un changement de température, causé par du fluide de régulation thermique s'écoulant dans le circuit de chauffage (5) après l'ouverture de la vanne (6), au niveau de la sonde de température de retour (7) de ce circuit de chauffage (5) lorsque les vannes (6', 6", 6"') des autres circuits de chauffage (5', 5", 5''') sont fermées, pour chacun des n circuits de chauffage (5, 5', 5", 5'''), les temps de passage idéaux T(circuit response, n) ainsi déterminés correspondant ainsi au temps de passage respectif du fluide de régulation thermique à travers le circuit de chauffage (5, 5', 5", 5"') dans cet état de fonctionnement ;
(ii) détermination des temps de passage maximaux T(circuit response max, n), qui correspondent respectivement à l'intervalle de temps entre l'apparition d'un changement de température au niveau de la sonde de température d'alimentation (3) après l'émission simultanée d'un signal d'ouverture pour les actionneurs de toutes les vannes (6, 6', 6", 6"') des circuits de chauffage (5, 5', 5", 5"') et l'apparition d'un changement de température, causé par du fluide de régulation thermique s'écoulant dans les circuits de chauffage (5, 5', 5", 5"') après l'ouverture des vannes (6, 6', 6", 6"') des circuits de chauffage (5, 5', 5", 5"'), au niveau de la sonde de température de retour (7, 7', 7", 7''') respective du circuit de chauffage (5, 5', 5", 5'''), les temps de passage maximaux T(circuit response max, n) ainsi déterminés correspondant ainsi au temps de passage respectif du fluide de régulation thermique à travers le circuit de chauffage (5, 5', 5", 5"') dans cet état de fonctionnement ;
(iii) détermination d'un temps d'ouverture idéal T(open ideal, n) de la vanne (6, 6', 6", 6"') respective pour chacun des n circuits de chauffage (5, 5', 5", 5"'), qui est nécessaire pour atteindre ou maintenir une température ambiante de consigne par le circuit de chauffage (5, 5', 5", 5"') respectif, au moyen d'une unité de régulation (11),
(iv) correction du temps d'ouverture idéal T(open ideal, n) déterminé à l'étape (iii) de la vanne respective (6, 6', 6", 6) en fonction de la différence entre le temps de passage maximal T(circuit response max, n) et le temps de passage idéal T(circuit response, n) du circuit de chauffage (5, 5', 5", 5''') respectif pour chacun des n circuits de chauffage (5, 5', 5", 5"'), de manière à déterminer un temps d'ouverture réel T(open act, n) de la vanne (6, 6', 6", 6"') respective pour chacun des n circuits de chauffage (5, 5', 5", 5''') ; et
(v) ouverture des vannes (6, 6', 6", 6"') pendant un laps de temps, qui correspond au temps d'ouverture réel T(open act, n) déterminé à l'étape (iv) de la vanne (6, 6', 6", 6"') respective.

2. Procédé selon la revendication 1, **caractérisé en ce que** la correction du temps d'ouverture idéal T(open ideal, n) de la vanne (6, 6', 6", 6''') respective est effectuée à l'étape (iv), en déterminant un facteur de correction K(load max, n) pour chacun des n circuits de chauffage (5, 5', 5", 5"') selon $K \left(load max, n\right) = T \left(circuit response max, n\right) / T \left(circuit response, n\right) ,$ en identifiant les circuits de chauffage (5, 5', 5", 5'''), dont le facteur de correction K(load max, n) est inférieur à une grandeur caractéristique statistique des facteurs de correction K(load max, n) des n circuits de chauffage (5, 5', 5", 5"'), comme circuits de chauffage critiques ; et en déterminant les temps d'ouverture réels T(open act, n) de la vanne (6, 6', 6", 6"') respective selon $T \left(open act, n\right) = T \left(open ideal, n\right) * K \left(load max, n\right) ,$ quand le temps d'ouverture idéal T(open ideal, n) d'au moins un circuit de chauffage critique dépasse une fraction minimale du temps d'ouverture idéal T(open ideal, n) le plus long des autres circuits de chauffage ; ou selon $T \left(open act, n\right) = T \left(open ideal, n\right) ,$ quand le temps d'ouverture idéal T(open ideal, n) de tous les circuits de chauffage critiques ne dépasse pas une fraction minimale du temps d'ouverture idéal T(open ideal, n) le plus long des autres circuits de chauffage, pour chacun des n circuits de chauffage (5, 5', 5", 5"').

3. Procédé selon la revendication 1, **caractérisé en ce que** la correction du temps d'ouverture idéal T(open ideal, n) déterminé à l'étape (iii) de la vanne (6, 6', 6", 6) respective est effectuée à l'étape (iv), en déterminant un facteur de correction K(load max, n) pour chacun des n circuits de chauffage (5, 5', 5", 5"') selon $K \left(load max, n\right) = T \left(circuit response max, n\right) / T \left(circuit response, n\right) ,$ en identifiant les circuits de chauffage (5, 5', 5", 5'''), dont le facteur de correction K(load max, n) est inférieur à une grandeur caractéristique statistique des facteurs de correction K(load max, n) des n circuits de chauffage (5, 5', 5", 5"'), comme circuits de chauffage critiques ; et la détermination du temps d'ouverture réel T(open act, n) de la vanne (6, 6', 6", 6"') pour chacun des n circuits de chauffage (5, 5', 5", 5"') est effectuée en raccourcissant le temps d'ouverture réel T(open act, n) des vannes (6, 6', 6", 6"') pour les circuits de chauffage (5, 5', 5", 5''') identifiés comme critiques par rapport au temps d'ouverture idéal T(open ideal, n) concerné, quand la vanne (6, 6', 6", 6''') d'au moins un circuit de chauffage critique est ouverte, ou en faisant correspondre le temps d'ouverture réel T(open act, n) des vannes (6, 6', 6", 6''') au temps d'ouverture idéal T(open ideal, n) concerné quand aucune vanne (6, 6', 6", 6''') d'un circuit de chauffage critique n'est ouverte.

4. Procédé selon la revendication 3, **caractérisé en ce que** le temps d'ouverture réel T(open act, n) des vannes (6, 6', 6", 6"') pour les circuits de chauffage (5, 5', 5", 5"') identifiés comme critiques est raccourci par rapport au temps d'ouverture idéal T(open ideal, n) concerné, dont le facteur de correction K(load max, n) est inférieur d'au moins 10 %, de préférence d'au moins 30 %, à la valeur moyenne des facteurs de correction K(load max, n) des n circuits de chauffage (5, 5', 5", 5''').

5. Procédé selon l'une des revendications 1 à 4, **caractérisé en ce que** les étapes (ii) et (iv) sont exécutées plusieurs fois, dans lequel à l'étape (ii) l'émission du signal d'ouverture est effectuée uniquement pour une sélection des actionneurs des vannes et les temps déterminés ainsi que les corrections déterminées à l'étape suivante (iv) sont enregistrés de telle manière qu'ils sont appliqués selon l'étape (v) en présence de la situation exigée équivalente.

6. Procédé selon la revendication 5, **caractérisé en ce que** la sélection de l'activation des actionneurs des vannes est effectuée de telle manière que l'activation uniquement respectivement d'un des actionneurs des circuits de chauffage (5, 5', 5", 5"') n'a pas lieu, la sélection des circuits de chauffage (5, 5', 5", 5"') non activés étant effectuée par ordre croissant des valeurs pour K(load max, n).

7. Procédé selon la revendication 5, **caractérisé en ce que** la sélection de l'activation des actionneurs des vannes (6, 6', 6", 6"') est effectuée de telle manière que l'activation de préférence de plus d'un des actionneurs des circuits de chauffage (5, 5', 5", 5''') n'a pas lieu, la sélection des circuits de chauffage (5, 5', 5", 5''') non activés étant limitée aux circuits de chauffage (5, 5', 5", 5''') qui présentent les valeurs les plus faibles pour K(load max).

8. Procédé selon l'une des revendications 5 à 7, **caractérisé en ce que** les corrections à l'étape (iv) sont sélectionnées de telle manière que l'état de fonctionnement enregistré, qui s'approche le plus de la situation exigée actuellement présente, est utilisé.

9. Procédé selon l'une des revendications 1 à 8, **caractérisé en ce que** l'ouverture des vannes (6, 6', 6", 6''') à l'étape (vi) est effectuée simultanément ou avec un décalage dans le temps d'au moins 20 secondes.

10. Système de chauffage et/ou de refroidissement (1), qui comprend un élément de régulation thermique (10) ; une conduite d'alimentation (2) dotée d'une sonde de température d'alimentation (3) ; un distributeur de circuits de chauffage d'alimentation (4) ; des circuits de chauffage (5, 5', 5", 5''') qui comprennent respectivement une vanne (6, 6', 6", 6''') avec un actionneur associé à celle-ci, une canalisation d'alimentation, un consommateur et une canalisation de retour dotée d'une sonde de température de retour (7, 7', 7", 7''') ; un distributeur de circuits de chauffage de retour (8) ; une conduite de retour (9) ainsi qu'une unité de régulation (11) ;
**caractérisé en ce que**
l'unité de régulation (11) est conçue pour préparer les opérations pour l'exécution d'un procédé selon l'une des revendications 1 à 9.

11. Système de chauffage et/ou de refroidissement (1) selon la revendication 10, **caractérisé en ce que** l'unité de régulation (11) est assemblée de façon modulaire à partir d'une unité principale et d'une unité supplémentaire, l'unité supplémentaire comprenant la sonde de température d'alimentation (3) et la sonde de température de retour (7, 7', 7", 7''') et étant raccordée à l'unité principale par une ligne de communication.

12. Produit-programme informatique d'une unité de régulation (11) pour la commande d'un système de chauffage et/ou de refroidissement (1), dans lequel un fluide de régulation thermique est chauffé ou refroidi dans un élément de régulation thermique (10), guidé par le biais d'une conduite d'alimentation (2) dotée d'une sonde de température d'alimentation (3) jusqu'à un distributeur de circuits de chauffage d'alimentation (4), réparti par le distributeur de circuits de chauffage d'alimentation (4) entre des circuits de chauffage (5, 5', 5", 5"'), qui comprennent respectivement une vanne (6, 6', 6", 6''') avec un actionneur associé à celle-ci, une canalisation d'alimentation, un consommateur et une canalisation de retour dotée d'une sonde de température de retour (7, 7', 7", 7'''), traverse les circuits de chauffage (5, 5', 5", 5''') et est guidé par le biais d'un distributeur de circuits de chauffage de retour (8) dans une conduite de retour (9) et par le biais de la conduite de retour (9) jusqu'à l'élément de régulation thermique (10), l'exécution du produit-programme informatique dans l'unité de régulation (11) étant configurée pour préparer les opérations pour exécuter un procédé selon l'une des revendications 1 à 9.
